# FASCICULE DE BREVET EUROPEEN

(11) **EP 0 057 623 B1**
(45) Date de publication et mention de la délivrance du brevet: **23.07.1986**
(21) Numéro de dépôt: 82400070.7
(22) Date de dépôt: 15.01.1982
(51) Int. Cl.: F01N 1/08

(54) **Silencieux de gaz d'échappement de moteur thermique**
Abgassschalldämpfer einer Wärmekraftmaschine
Exhaust gas silencer of a heat engine

(30) Priorité: 02.02.1981 FR 8101940
(43) Date de publication de la demande: 11.08.1982
(73) Titulaire: CYCLES PEUGEOT Société dite:, F-25700 Valentigney (FR)
(72) Inventeur: Buchwalder, Jean-Pierre, F-25230 Seloncourt (FR)
(74) Mandataire: Moncheny, Michel

## Description

Les silencieux de gaz d'échappement des moteurs thermiques ont pour principale fonction de réduire au maximum les bruits engendrés par la sortie des gaz. Ils doivent cependant éviter de trop freiner l'écoulement de ces gaz car la puissance du moteur en serait réduite, mais par ailleurs ils doivent avoir un volume le plus réduit possible car la place disponible pour leur montage est faible, tout particulièrement lorsqu'il s'agit de silencieux d'échappement de véhicule automobile.

C'est pourquoi ces silencieux comprennent généralement une enveloppe cylindrique, qui est fermée par des coupelles d'extrémité serties sur elle, et dans laquelle des tubes, supportés par des coupelles intérieures et communiquant entre eux dans des chambres d'extrémité adjacentes aux coupelles de fermeture, guident le gaz selon un trajet en zig-zag.

Les enveloppes de ces silencieux peuvent avoir une section circulaire, ovale, ou autre, selon la place disponible sous la carrosserie par exemple, mais dans tous les cas chaque chambre d'extrémité reliant les tubes successifs doit présenter un volume relativement important pour éviter le freinage de l'écoulement des gaz, de sorte que l'encombrement du silencieux reste encore souvent gênant.

Dans le cas des silencieux à expansion destinés à des véhicules à deux roues, c'est-à-dire à des moteurs à deux temps, on a proposé (FR-A-2 392 228), pour allonger la longueur du tuyau à l'intérieur du silencieux, de munir une coupelle intermédiaire d'un bossage reliant les extrémités de deux tuyaux, ces dernières étant taillées en biseau ou recourbées pour rendre le plus faible possible l'espace entre elles et le bossage.

L'augmentation de longueur ainsi obtenue est bénéfique dans le cas du silencieux d'une motocyclette, mais ne présenterait pas d'intérêt dans un silencieux d'échappement de véhicule automobile (ayant un moteur à quatre temps). En outre, la disposition décrite dans la FR-A-2 392 228 ne peut pas permettre de répondre aux conditions de volume exigées des chambres d'extrémité du silencieux.

Par ailleurs, il est fréquent d'utiliser comme coupelles d'extrémité des coupelles non planes et notamment des coupelles munies de bossages, en saillie vers l'extérieur, ainsi que le montrent les US-A-3 710 892 et US-A-3 741 336, dans le but d'accroître leur rigidité et d'éviter des résonances indésirables. Bien que la saillie de tels bossages soit aussi réduite que possible, elle agrandit la chambre d'extrémité et augmente encore l'encombrement du-siiencieux.

La présente invention a pour but de remédier à cet inconvénient en fournissant un silencieux de gaz d'échappement dans lequel le volume de la chambre d'extrémité soit réduit sans provoquer de frennage de l'écoulement de gaz et même en diminuant ce freinage.

Cette invention a en effet pour objet un silencieux de gaz d'échappement de moteur thermique comportant une enveloppe cylindrique extérieure et des tubes de guidage des gaz, reliés entre eux par au moins une chambre extrême délimitée, à l'intérieur de l'enveloppe, par une coupelle intermédiaire plane de support des tubes et une coupelle d'extrémité, comportant au droit de deux tubes successifs un bossage arrondi et creux, en saillie vers l'extérieur, charactérisé en ce qui le sommet du bossage est réparé de la partie plane de la coupelle par une distance légèrement supérieure au rayon des tubes, que la base du bossage a une petite dimension, qui est légèrement supérieure au diamètre de l'un des tubes, tandis que sa grande dimension corresponi sensiblement à la distance entre les deux génératrices les plus éloignées des deux tubes successifs, tandis que l'épaisseur de la chambre, autour du bossage, est inférieure au diamètre des tubes, de sorte que le bossage guide le changement de direction de l'écoulement des ga₂ entre ces tubes.

Le bossage arrondi forme ainsi une paroi de guidage de l'écoulement, dont la direction est renversée progressivement, ce qui diminue la formation de turbulences et les pertes de charge.

Grâce à ce guidage, la distance entre la coupelle elle-même, c'est-à-dire sa partie plane, et l'extrémité des tubes peut être relativement faible, ce qui permet de réduire la longueur de l'enveloppe cylindrique et, par suite, l'encombrement total du silencieux.

La description ci-dessous de modes de réalisation donnés à titre d'exemples non limitatifs, et représentés aux dessins annexés, fer apparaître plus clairement les avantages et caractéristiques de l'invention.

Sur ces dessins:
- la Fig. 1 est une vue schématique en coupe longitudinale d'un silencieux selon l'invention;

la Fig. 2 est une vue en perspective, à plus grande échelle, de l'une des parties extrêmes du silencieux de la Fig. 1;
la Fig. 3 est une vue analogue à la Fig. 2 d'un autre mode de réalisation du silencieux;
la Fig. 4 est une vue en élévation d'une autre variante de réalisation de l'invention.

Le silencieux ainsi représenté comporte une enveloppe 1, de forme cylindrique, fermée à chacune de ses extrémités par une coupelle, respectivement 2, 4. La coupelle 2 est traversée par un tube 6 d'entrée des gaz d'échappement, tandis que la coupelle 4 est traversée par un tube de sortie de ces gaz dans l'atmosphère.

A l'intérieur de l'enveloppe 1 l'extrémité ouverte du tube d'entrée de gaz 6 est fixée dans une coupelle intérieure 10, qui délimite avec la coupelle d'extrémité correspondante 4 une chambre 12. De la même manière, l'extrémité ouverte du tube de sortie 8 estjixée dans une coupelle intérieure 14, qui délimite avec la coupelle d'extrémité correspondante 2 une chambre de gaz 16. Un troisième tube 18 relie le: chambres 12 et 16. de sorte que le gaz entrant p: le tube 6 parcourt une trajectoire en zig-zag l'obligeant à changer deux fois de direction avar de sortir par le tube 8.

La coupelle d'extrémité 2 qui supporte le tube d'entrée 6, est constituée par un élément plan muni d'un rebord périphérique 28 dirigé vers l'extérieur et ayant une longueur suffisante pour être rabattu et fixé par sertissage sur le bord extrême de l'enveloppe 1. En outre la coupelle 2 comporte un bossage arrondi 22, en saillie vers l'extérieur, qui, comme le montre plus clairement la Fig. 2, a une base de forme sensiblement elliptique. La grande dimension de cette base correspond sensiblement à la somme des deux orifices ménagés dans la coupelle 14 pour la fixation des tubes 18 et 8, et de la portion de coupelle qui les sépare, c'est-à-dire à la distance qui sépare les deux génératrices les plus éloignées des tubes 18 et 8. La petite dimension de ce bossage 22 est, elle, légèrement supérieure au diamètre de l'un des tubes 18 ou 8.

De préférence le bossage 22 est obtenu par emboutissage de la coupelle 2 vers l'extérieur, de sorte que sa paroi s'incurve progressivement et forme une surface de guidage et de déviation de l'écoulement du gaz entre les tubes 18 et 8.

Dans le mode de réalisation représenté sur les Figs. 1 et 2, l'enveloppe cylindrique 1 ayant une base ovale, les tubes 6, 18 et 8 sont alignés sur le grand axe de cet ovale. En conséquence la coupelle 2, qui a également une forme ovale, comporte un orifice de passage du tube 6 qui est aligné avec la grande dimension du bossage 22.

La coupelle 4 est réalisée de la même manière que la coupelle 2 et comporte, comme elle, un bossage 24 arrondi et en saillie vers l'extérieur, ainsi qu'un orifice de passage du tube 8 aligné avec la grande dimension du bossage 24.

Dans chacune de ces coupelles 2 ou 4 la profondeur du bossage est relativement importante et la saillie du sommet à l'extérieur de la partie plane dépasse légèrement en mesure le rayon du tube 18 ou 8. Par contre, cette coupelle d'extrémité est fixée à l'enveloppe 1, à une distance axiale relativement faible de la coupelle intermédiaire 10, 14, de sorte que la chambre 12, 16 a, autour du bossage 22, une dimension axiale qui est inférieure au diamètre du tube 6, 18 ou 8, tandis qu'au droit du sommet du bossage sa dimension correspond à celle d'une chambre extrême classique.

Dans un tel silencieux les gaz d'échappement pénétrant par le tube 6 changent de direction, d'une part dans la chambre 12 entre les extrémités des tubes 6 et 18 et la paroi du bossage 24, et d'autre part dans la chambre 16 entre les extrémités des tubes 18 et 8 et la paroi du bossage 22. La forme des bossages 22 et 24 est telle que ces portions des chambres 12 et 16 forment pratiquement une continuation des tubes 6 ou 18 dans lesquels, grâce à l'absence de toute paroi de guidage entre les tubes et le bossage, le changement de direction des gaz s'effectue sans rencontre brutale de ceux-ci avec la paroi et avec un freinage minimal. En conséquence, on constate qu'il n'est plus nécessaire de donner aux chambres 12 et 16 un volume important et que les coupelles 2 et 4 peuvent être montées beaucoup plus près des coupelles intérieures 10 et 14 que dans les silencieux classiques. Par exemple les coupelles 2 et 4 peuvent être rapprochées d'une distance correspondant à la profondeur du bossage 22 ou 24 et conserver ainsi un volume suffisant pour, en coopération avec la forme particulière du bossage, éviter le freinage du fluide en facilitant son écoulement.

En conséquence on obtient un silencieux qui, avec un encombrement plus réduit, assure une atténuation efficace des bruits. Par ailleurs la réduction de l'encombrement, c'est-à-dire notamment la réduction de la longueur de l'enveloppe 1, se traduit par une réduction de poids et, par suite, une réduction de prix du silencieux.

Bien entendu des coupelles selon l'invention peuvent être utilisées sur des silencieux de types divers, par exemple sur des silencieux tels que celui representé sur la Fig. 3, dont l'enveloppe extérieure 21 est un cylindre à base circulaire. Dans ce cas les trois tubes 6, 18 et 8 ne sont plus alignés et chacune des coupelles d'extrémité 26 comporte un bossage 28, de forme analogue au bossage 22 ou 24, et un trou de passage du tube d'entrée 6, ou de sortie 8, ménagé sur le côté de ce bossage, et de préférence centré sur l'axe médian correspondant à sa plus petite dimension.

De la même manière l'invention s'étend aux silencieux comportant un nombre plus grand ou plus petit de tubes. Par exemple la Fig. 4 montre un silencieux qui comporte seulement deux tubes, un tube 30 d'entrée du gaz et un tube 32 de sortie du gaz, fixés tous les deux dans une même coupelle d'extrémité plate 34. Ces deux tubes traversent la longueur de l'enveloppe cylindrique 31 et débouchent dans une chambre fermée par une coupelle d'extrémité 36. Cette coupelle 36 comporte un bossage 38 de guidage et de renversement de l'écoulement du gaz, qui fait saillie à l'extérieur du silencieux et dont la base correspond sensiblement à l'ensemble des deux orifices d'extremité des tubes. Il est bien évident que si le silencieux devait comporter plus de trois tubes, l'une au moins des coupelles d'extrémité pourrait comporter plusieurs bossages analogues, assurant chacun le guidage de l'écoulement de fluide entre deux tubes successifs.

Dans tous les cas le silencieux obtenu a un encombrement inférieur à celui d'un silencieux de type classique et, en outre, assure une atténuation des bruits nettement meilleure. Un tel type de silencieux est donc tout particulièrement adapté à la réduction des bruits engendrés par la sortie des gaz d'échappement des véhicules automobiles, dans lesquels la place disponible sous la carrosserie est généralement extrêmement réduite, mais également dans de nombreuses autres applications en raison notamment de sa grande efficacité et de son coût réduit.

## Revendications

1 - Silencieux de gaz d'échappement de moteur thermique, comportant une enveloppe cylindrique extérieure et des tubes de guidage des gaz, reliés entre eux par au moins une chambre extrême délimitée, à l'intérieur de l'enveloppe, par une coupelle intermédiaire plane de support des tubes et une coupelle d'extrémité, comportant au droit de deux tubes successifs (18, 8 - 6, 18 - 30, 32), un bossage (22, 24, 28, 38) arrondi et creux, en saillie vers l'extérieur, charactérisé en ce qui le sommet du bossage est séparé de la partie plane de la coupelle (2, 4) par une distance légèrement supérieure au rayon des tubes, que la base du bossage (22, 24, 28, 38) a une petite dimension, qui est légèrement supérieure au diamètre de l'un des tubes, tandis que sa grande dimension correspond sensiblement à la distance entre les deux génératrices les plus éloignées des deux tubes successifs, tandis que l'épaisseur de la chambre (12, 16), autour du bossage (22, 24, 28, 38),est inférieure au diamètre des tubes (18, 8 - 6, 18 - 30, 32), de sorte que le bossage guide le changement de direction de l'écoulement des gaz entre ces tubes.

2 - Silencieux suivant la revendication 1, caractérisé en ce que la coupelle d'extrémité, qui a une forme ovale correspondant à celle de la section de l'enveloppe extérieure (1), comporte un orifice de passage d'un tube d'entrée ou de sortie des gaz (6, 8) qui est aligné avec le grand axe de la base du bossage (22).

3 - Silencieux suivant l'une des revendications 1 et 2, caractérisé en ce que la coupelle (26), qui a une forme circulaire analogue à celle de la section de l'enveloppe extérieure (21), comporte un orifice de passage d'un tube d'entrée ou de sortie des gaz (6, 8) qui est situé à côté du bossage (28).

4 - Silencieux suivant l'une des revendications 1 à 3, caractérisé en ce qu'il comporte plus de trois tubes, et en ce qu'au moins l'une des coupelles d'extrémité comporte plusieurs bossages analogues.

## Patentansprüche

1. Abgasschalldämpfer für einen Verbrennungsmotor, welcher einen zylindrischen Außenmantel und Rohre zur Führung der Gase aufweist, welche untereinander durch wenigstens eine Endkammer verbunden sind, die im Inneren des Mantels durch eine ebene Zwischenschale zur Halterung der Rohre und eine Endschale begrenzt ist, welche senkrecht zu zwei aufeinanderfolgenden Rohren (18, 8 - 6,18 - 30, 32) einen gerundeten und hohlen, nach außen vorspringenden Buckel (22, 24, 28, 38) aufweist, dadurch gekennzeichnet, daß der Scheitel des Buckels vom ebenen Teil der Schale (2,4) durch einen Abstand getrennt ist, der geringfügig größer als der Radius der Rohre ist, daß die Basis des Buckels (22, 24, 28, 38) eine kleine Abmessung hat, welche geringfügig größer als der Durchmesser des einen der Rohre ist, während ihre große Abmessung im wesentlichen dem Abstand zwischen den beiden am weitesten entfernten Erzeugenden der beiden aufeinanderfolgenden Rohre entspricht, während die Stärke der Kammer (12, 16) um den Buckel (22, 24, 28 38) herum geringer als der Durchmesser der Rohre (18,8 - 6, 18 - 30, 32) ist, so daß der Buckel die Richtungsänderung der Strömung der Gase zwischen diesen Rohren führt.

2. Schalldämpfer nach Anspruch 1, dadurch gekennzeichnet, daß die Endschale, welche eine derjenigen des Querschnitts des Außenmantels (1) entsprechende ovale Form hat, eine Durchtrittsöffnung für ein Gaseintrittsrohr bzw. Gasaustrittsrohr (6, 8) aufweist, welche auf die große Achse der Basis des Buckels (22) ausgerichtet ist.

3. Schalldämpfer nach einem der Ansprüche 1 und 2, dadurch gekennzeichnet, daß die Schale (26) welche Kreisform entsprechend derjenigen des Querschnitts des Außenmantels (21) hat, eine Durchtrittsöffnung für ein Gaseintrittsrohr oder Gasaustrittsrohr (6, 8) aufweist, welche an der Seite des Buckels (28) angeordnet ist.

4. Schalldämpfer nach einem der Ansprüche 1 bis 3, dadurch gekennzeichnet, daß er mehr als drei Rohre aufweist und daß wenigstens eine der Endschalen mehrere entsprechende Buckel aufweist.

## Claims

1. An exhaust gas silencer for a heat engine, comprising an outer cylindrical case and gas guiding tubes which are interconnected by at least one end chamber defined, within the case, by a planar intermediate cup supporting the tubes and an end cup, comprising in the region of two successive tubes (18,8 - 6,18 - 30, 32), a rounded and hollow boss (22, 24, 28, 38) which projects outwardly, characterised in that the apex of the boss is spaced from the planar part of the cup (2, 4) by a distance which is slightly greater than the radius of the tubes, the base of the boss (22, 24, 28, 38) has a small dimension which is slightly greater than the diameter of one of the tubes, while its large dimension substantially corresponds to the distance between the two most remote generatrices of two successive tubes, while the thickness of the chamber (12,16) around the boss (22, 24, 28, 38) is less than the diameter of the tubes (18, 8 - 6, 18 - 30, 32) so that the boss guides the change in direction of the flow of the gases between these tubes.

2. A silencer according to claim 1, characterised in that the end cup, which has an oval shape corresponding to that of the section of the outer case (1), has an orifice for the passage of an inlet or outlet tube (6, 8) of the gases which is in alignment with the large axis of the base of
